# EUROPÄISCHE PATENTSCHRIFT

(11) **EP 1 691 021 B1**
(45) Veröffentlichungstag und Bekanntmachung des Hinweises auf die Patenterteilung: **09.07.2008**
(21) Anmeldenummer: 06100046.9
(22) Anmeldetag: 03.01.2006
(51) Int. Cl.: E06B 3/28

(54) **Fenster oder Tür mit einem Vorsatzrahmen**
Window or door with an additional frame
Fenêtre ou porte avec un cardre additionel

(30) Priorität: 15.01.2005 DE 202005000627 U
(43) Veröffentlichungstag der Anmeldung: 16.08.2006
(73) Patentinhaber: SCHÜCO International KG, 33609 Bielefeld (DE)
(72) Erfinder: Ketterer, Stephan, 33659, Bielefeld (DE); Hanke, Carsten, 33613, Bielefeld (DE); Höcker, Eitel-Friedrich, 33739, Bielefeld (DE)
(74) Vertreter: Dantz, Jan Henning

(56) Entgegenhaltungen:
- US-A- 2 079 283
- US-A- 2 246 075
- US-A- 2 569 941
- US-A- 4 468 889

## Beschreibung

Die vorliegende Erfindung betrifft ein Fenster oder eine Tür mit einem ortsfesten Blendrahmen und einem demgegenüber beweglichen Flügelrahmen sowie mit einem durch Haltemittel im Fugenbereich zwischen Blend- und Flügelrahmen eingehängten Vorsatzrahmen, welcher im unteren Bereich durch abgewinkelte Haltelaschen auf einem Blendrahmensteg abgestützt und durch Hintergreifen des Blendrahmensteges in horizontaler Richtung gesichert ist und im oberen Bereich mit mindestens einer Sicherungseinrichtung versehen ist, welche zur horizontalen Fixierung des Vorsatzrahmens einen Blendrahmensteg hintergreift und zur Ermöglichung des Einhängens in den Fugenbereich federnd ausgebildet ist.

Fenster oder Türen der gattungsgemäßen Art sind an sich bekannt.

Bei einer bekannten Konstruktion z.B. US-A-2.246.075 sind im oberen Bereich des Vorsatzrahmens Sicherungseinrichtungen vorgesehen, welche in Form von vertikal geführten und federbelasteten Einhängelaschen ausgebildet sind.

Eine derartige Lösung ist aufgrund der Notwendigkeit einer Führung für die Einhängelaschen in der Fertigung vergleichsweise aufwendig und teuer, außerdem besteht die Gefahr der Verschmutzung des Führungsbereiches mit der Folge, dass die beweglichen Einhängelaschen nicht mehr im gewünschten Sinne verschoben werden können.

Der vorliegenden Erfindung liegt die Aufgabe zugrunde, ein Fenster oder eine Tür der gattungsgemäßen Art so zu gestalten, dass die im oberen Bereich des Vorsatzrahmens vorgesehene Sicherungseinrichtung aus kostengünstig herstellbaren, leicht montierbaren Bauteilen besteht und dass die Sicherungseinrichtung weitgehend störunanfällig ist.

Diese Aufgabe wird erfindungsgemäß dadurch gelöst, dass die Sicherungseinrichtung aus einem um eine lotrecht zur Ebene des Vorsatzrahmens verlaufende Achse federnd auslenkbaren Formteil besteht.

Eine derartige Sicherungseinrichtung ist einfach und kostengünstig herzustellen und leicht zu montieren und insbesondere im Alltagsbetrieb weitestgehend störunanfällig, insbesondere störunanfällig gegen nicht zu vermeidende Verschmutzungen.

Das Formteil bedarf selbst keiner gesonderten Führung, so dass diesbezüglich aufwendige Arbeitsschritte entfallen.

Eine Weiterbildung der Erfindung besteht darin, dass das Formteil entgegen der Wirkung einer Zug- oder Druckfeder auslenkbar ist.

Bei einer derartigen Konstruktion ist an dem Formteil lediglich eine Zug- oder Druckfeder anzuschließen, die das Formteil entsprechend beaufschlagt und gegen deren Wirkung das Formteil zu Montagezwecken bzw. zum Zwecke des Einhängens des Vorsatzrahmens in den Fugenbereich nach unten ausgelenkt werden kann.

Eine weitere Ausführungsform der Erfindung besteht darin, dass das Formteil entgegen der Wirkung einer die Achse umschlingenden Spiralfeder auslenkbar ist.

Hier ergibt sich eine insbesonders kompakte Konstruktion, bei der die Spiralfeder ohne weiteres auch in das Formteil integriert sein kann in dem Sinne, dass die Spiralfeder von dem Formteil überdeckt wird.

Eine besonderes vorteilhafte Ausführungsform der Erfindung besteht darin, dass das Formteil aus einem aus einem federelastischen Material hergestellten und auf dem Vorsatzrahmen aufliegenden Bügel besteht, der an einem seiner Enden verdrehsicher am Vorsatzrahmen festgelegt und an seinem anderen Ende mit einer sich in Richtung des Blendrahmens erstreckenden Abkröpfung mit einem den Blendrahmensteg hintergreifenden Abschnitt versehen ist.

Der Vorteil dieser Konstruktion ist insbesondere darin zu sehen, dass auf die Anbringung einer separaten Feder verzichtet werden kann, da der Bügel selbst ein Federelement darstellt. Somit ergibt sich insgesamt ein Minimum an Einzelteilen für eine derartige Lösung, da außer dem Bügel lediglich noch ein Befestigungselement, beispielsweise eine Schraube, ein Niet oder dergleichen benötigt wird, um den Bügel am Vorsatzrahmen festzulegen.

Weitere Merkmale der Erfindung sind Gegenstand von weiteren Unteransprüchen.

Ein Ausführungsbeispiel der Erfindung ist in den beigefügten Zeichnungen dargestellt und wird im folgenden näher beschrieben.

### Es zeigen:

- Figur 1: einen Vertikalschnitt durch ein erfindungsgemäßes Fenster oder eine erfindungsgemäße Tür
- Figur 2: eine perspektivische Teildarstellung eines Vorsatzrahmens des Fensters oder der Tür gemäß Figur 1
- Figur 3: eine perspektivische Darstellung einer im oberen Bereich des Vorsatzrahmens anzubringenden Sicherungseinrichtung

In Figur 1 ist mit dem Bezugszeichen 1 insgesamt ein Fenster oder eine Tür bezeichnet. Dieses Fenster oder diese Tür 1 umfasst einen gebäudeseitig und insoweit ortfest montierten Blendrahmen 2 und einen gegenüber diesem Blendrahmen 2 in bekannter Weise schwenkbaren Flügelrahmen 3. Bei einem Fenster befindet sich innerhalb des Flügelrahmens 3 ein Flächenelement 4 beispielsweise in Form einer Isolierglasscheibe, bei einer Tür kann innerhalb des Flügelrahmens ebenfalls ein Flächenelement in Form einer Glasscheibe vorgesehen sein, es besteht aber auch die Möglichkeit, hier Füllplatten aus Holz, Metall oder anderen Werkstoffen vorzusehen.

Das Fenster oder die Tür gemäß Figur 1 umfasst weiterhin einen Vorsatzrahmen 5, welcher beispielsweise ein Fliegengitter 6 aufnimmt.

Der Vorsatzrahmen 5 ist über noch zu beschreibende Haltemittel im Bereich einer Fuge 7 zwischen dem Blendrahmen 2 und dem Flügelrahmen 3 eingehängt. Dieser Fugenbereich wird branchenüblich auch als "Schattenfuge" bezeichnet.

Wie aus Figur 2 hervorgeht, ist der Vorsatzrahmen 5 in seinem unteren Bereich an seiner dem Blendrahmen 2 zugewandten Rückseite mit angeschraubten Haltelaschen 8 ausgestattet und im oberen Bereich des Vorsatzrahmens 5 sind Sicherungsmittel 9 am Vorsatzrahmen 5 befestigt, wobei die Haltelaschen 8 und die Sicherungsmittel 9 als die Haltemittel zum Einhängen des Vorsatzrahmens 5 in den Fugenbereich anzusehen sind.

Die Haltelaschen 8 im unteren Bereich des Vorsatzrahmens 5 sind etwa Z-förmig abgewinkelt und mit einem lotrecht zur Ebene des Vorsatzrahmens 5 vorstehenden Abschnitt 8a ausgestattet, der sich auf einem Blendrahmensteg 2a (siehe Figur 1) abstützt. Weiterhin sind die Haltelaschen 8 mit einem Abschnitt 8b ausgestattet, welcher den angesprochenen Blendrahmensteg 2a hintergreift, so dass durch den Bereich 8a der Haltelaschen 8 eine vertikale Abstützung des Vorsatzrahmens auf dem unteren Blendrahmensteg 2a erfolgt und durch die Bereiche 8b der Haltelaschen 8 eine Sicherung des Vorsatzrahmens in horizontaler Richtung gewährleistet ist.

Die im oberen Bereich des Vorsatzrahmens 5 angebrachten Sicherungseinrichtungen 9 hintergreifen den entsprechenden oberen Blendrahmensteg 2a, so dass der Vorsatzrahmen 5 auch in seinem oberen Bereich horizontal gesichert und somit einwandfrei gegenüber dem Blendrahmen 2 fixiert ist.

Die Montage des Vorsatzrahmens 5 am Blendrahmen 2 erfolgt in der Weise, dass zunächst die oberen Sicherungseinrichtungen 9 in den Bereich der Nut 7 eingeführt werden. Danach wird der Vorsatzrahmen 5 soweit nach oben geschoben, bis die vertikal verlaufenden Bereiche 8b der unteren Haltelaschen 8 über die Oberkante des unteren Blendrahmensteges 2a geschwenkt und der Vorsatzrahmen 5 danach abgesenkt werden kann, bis die horizontal verlaufenden Bereiche 8a der Haltelaschen 8 abstützend auf dem unteren Blendrahmensteg 2a aufliegen. Um diese Montage in der angegebenen Weise durchführen zu können, sind die oberen Sicherungseinrichtungen 9 federnd ausgebildet.

In Figur 3 ist eine derartige Sicherungseinrichtung 9 im Detail dargestellt. Figur 3 macht deutlich, dass diese Sicherungseinrichtung 9 im wesentlichen in Form eines Bügels ausgebildet ist, der an einem seiner Enden zur einer Öse 9a umgebogen ist. Diese Öse 9a dient zur Durchführung einer Befestigungsschraube 10, mittels derer die Sicherungseinrichtung 9 am Vorsatzrahmen 5 befestigt werden kann. Um den Befestigungsbereich verdrehsicher zu gestalten, ist am freien Ende des umgebogenen und die Öse 9a bildenden Bereiches ein in Richtung des Vorsatzrahmens 5 vorstehender Zapfen 9b vorgesehen, der im Montagezustand in eine entsprechende Bohrung des Vorsatzrahmens 5 eingreift. Damit ergibt sich in Verbindung mit der Befestigungsschraube 9 eine absolut verdrehsichere Festlegung der Sicherungseinrichtung 9 gegenüber dem Vorsatzrahmen 5.

Das andere Ende des Bügels weist eine in Richtung des Blendrahmens vorstehende Abkröpfung 9c auf, an welcher sich ein den schon mehrfach erwähnten oberen Blendrahmensteg 2a hintergreifender Abschnitt 9d anschließt. Dieser Abschnitt 9d ist vorzugsweise bogenförmig ausgebildet, was Figur 3 deutlich zeigt, so dass sich ein relativ großer Anlagebereich am Blendrahmensteg 2a ergibt.

Insgesamt ist die Sicherungseinrichtung 9 in der in Figur 3 gezeigten bügelartigen Ausbildung aus einem federelastischen Material, bevorzugt aus einem Edelstahldraht, hergestellt. Somit kann der Vorsatzrahmen 5 während des schon beschriebenen Einhänge- oder Montagevorganges unter gleichzeitiger Auslenkung der Sicherungseinrichtungen 9 soweit nach oben geschoben werden, dass die unteren Haltelaschen 8 behinderungsfrei über den unteren Blendrahmensteg 2a hinweg geschwenkt werden können.

Ist der Vorsatzrahmen 5 dann endgültig in seine Einhängeposition gebracht, sind die Sicherungseinrichtungen 9 auch wieder in ihre Grundposition aufgrund der Federkräfte zurückgeschwenkt und die den oberen Blendrahmensteg 2a hintergreifenden Abschnitte 9d weisen auch in dieser Position noch eine vollkommen ausreichende Anlage am oberen Blendrahmensteg 2a auf, um den Vorsatzrahmen gegen horizontales Abklappen vom Blendrahmen 2 zu sichern.

Abweichend vom dargestellten Ausführungsbeispiel können die Sicherungseinrichtungen 9 natürlich auch aus einem selbst nicht federnden Formteil bestehen, welches um eine lotrecht zum Vorsatzrahmen 5 verlaufende Achse gegenüber dem Vorsatzrahmen 5 schwenkbar gelagert ist und durch eine Zug- oder Druckfeder oder durch eine Spiralfeder, welche den Bereich der Lagerachse umschließt, beauf schlagt werden.

In jedem Falle handelt es sich bei den Sicherungseinrichtungen 9 um einfach und preiswert herstellbare Bauteile, die ebenso leicht und einfach und ohne beträchtlichen Fertigungsaufwand am Vorsatzrahmen 5 montierbar sind.

Die Funktion dieser Sicherungseinrichtungen 9 ist dabei praktisch dauerhaft gewährleistet, da die beschriebenen Sicherungseinrichtungen 9 weitestgehend funktionsfähig sind auch bei letztlich nicht zu vermeidenden Verschmutzungen.

## Patentansprüche

1. Fenster oder Tür (1) mit einem ortsfestem Blendrahmen (2) und einem dem gegenüber beweglichen Flügelrahmen (3) sowie mit einem durch Haltemittel im Fugenbereich zwischen Blend- und Flügelrahmen (2, 3) eingehängten Vorsatzrahmen (5), welcher im unteren Bereich durch abgewinkelte Haltelaschen (8) auf einem Blendrahmensteg (2a) abgestützt und durch hintergreifen des Blendrahmensteges (2a) in horizontaler Richtung gesichert ist und im oberen Bereich mit mindestens einer Sicherungseinrichtung (9) versehen ist, welche zur horizontalen Fixierung des Vorsatzrahmens (5) einen Blendrahmensteg (2a) hintergreift und zur Ermöglichung des Einhängens in den Fugenbereich (7) federnd ausgebildet ist, **dadurch gekennzeichnet, dass** die Sicherungseinrichtung (9) aus einem um eine lotrecht zur Ebene des Vorsatzrahmens (5) verlaufende Achse federnd auslenkbaren Formteil besteht.

2. Fenster oder Tür nach Anspruch 1, **dadurch gekennzeichnet, dass** das Formteil entgegen der Wirkung einer Zug- oder Druckfeder auslenkbar ist.

3. Fenster oder Tür nach Anspruch 1, **dadurch gekennzeichnet, dass** das Formteil entgegen der Wirkung einer die Achse umschlingenden Spiralfeder auslenkbar ist.

4. Fenster oder Tür nach Anspruch 2 oder 3, **dadurch gekennzeichnet, dass** die Zug- oder Druckfeder oder die Spiralfeder durch das Formteil überdeckt sind.

5. Fenster oder Tür nach Anspruch 1, **dadurch gekennzeichnet, dass** das Formteil aus einem aus einem federelastischen Material hergestellten und auf dem Vorsatzrahmen (5) aufliegenden Bügel besteht, der an einem seiner Enden verdrehsicher am Vorsatzrahmen (5) festgelegt und an seinem anderen Ende mit einer sich in Richtung des Blendrahmens (2) erstreckenden Abkröpfung (9c) mit einem den Blendrahmensteg (2a) hintergreifenden Abschnitt (9d) versehen ist.

6. Fenster oder Tür nach Anspruch 5, **dadurch gekennzeichnet, dass** der den Blendrahmensteg (2a) hintergreifende Abschnitt (9d) bogenförmig ausgebildet ist.

7. Fenster oder Tür nach Anspruch 5 oder 6, **dadurch gekennzeichnet, dass** das am Vorsatzrahmen (5) festgelegte Ende des Bügels in Form einer Öse (9a) ausgebildet ist, die von einer Befestigungsschraube (10) durchtreten ist.

8. Fenster oder Tür nach Anspruch 7, **dadurch gekennzeichnet, dass** das freie Ende des ösenförmig umgebogenen Bereiches (9a) einen in Richtung des Vorsatzrhmens (5) vorspringenden und in eine Bohrung des Vorsatzrahmens (5) eingreifenden Zapfen (9b) aufweist.

9. Fenster oder Tür nach einem der Ansprüche 5 bis 8, **dadurch gekennzeichnet, dass** die als bügelartiges Formteil ausgebildete Sicherungseinrichtung (9) aus einem Federdraht hergestellt ist.

10. Fenster oder Tür nach Anspruch 9, **dadurch gekennzeichnet, dass** die Sicherungseinrichtung (9) aus einem Edelstahldraht gefertigt ist.

## Claims

1. Window or door (1) having a stationary outer frame (2) and having a casement/leaf frame (3), which can be moved in relation to the outer frame, and having a secondary frame (5) which is fitted by retaining means in the joint region between the outer frame (2) and casement/leaf frame (3), is supported in the bottom region, by angled retaining lugs (8), on an outer-frame crosspiece (2a), and is secured in a horizontal direction by engagement behind the outer-frame crosspiece (2a), and is provided in the top region with at least one securing device (9) which, for horizontal fixing of the secondary frame (5), engages behind an outer-frame crosspiece (2a) and is designed resiliently in order to allow it to be fitted into the joint region (7), **characterized in that** the securing device (9) comprises a moulding which can be deflected resiliently about an axis running perpendicularly to the plane of the secondary frame (5).

2. Window or door according to Claim 1, **characterized in that** the moulding can be deflected counter to the action of a tension spring or a compression spring.

3. Window or door according to Claim 1, **characterized in that** the moulding can be deflected counter to the action of a helical spring which encloses the axis.

4. Window or door according to Claim 2 or 3, **characterized in that** the tension spring or compression spring or the helical spring is covered over by the moulding.

5. Window or door according to Claim 1, **characterized in that** the moulding comprises a clip which is produced from a resiliently elastic material, rests on the secondary frame (5) and, at one of its ends, is secured in a rotationally fixed manner on the secondary frame (5) and, at its other end, is provided with an angled portion (9c) which extends in the direction of the outer frame (2) and has a portion (9d) engaging behind the outer-frame crosspiece (2a).

6. Window or door according to Claim 5, **characterized in that** the portion (9d) which engages behind the outer-frame crosspiece (2a) is of arcuate design.

7. Window or door according to Claim 5 or 6, **characterized in that** that end of the clip which is secured on the secondary frame (5) is designed in the form of an eyelet (9a), which has a fastening screw (10) passing through it.

8. Window or door according to Claim 7, **characterized in that** the free end of the region (9a), which is bent over in eyelet form, has a stub (9b) which projects in the direction of the secondary frame (5) and engages in a bore of the secondary frame (5).

9. Window or door according to one of Claims 5 to 8, **characterized in that** the securing device (9), which is designed as a clip-like moulding, is produced from a spring wire.

10. Window or door according to Claim 9, **characterized in that** the securing device (9) is produced from a stainless-steel wire.

## Revendications

1. Fenêtre ou porte (1) avec un cadre de dormant (2) fixe et un cadre de battant (3) mobile par rapport à celui-ci ainsi qu'avec un cadre additionnel (5) suspendu par des moyens de retenue dans la zone de jonction entre le cadre de dormant et le cadre de battant (2, 3), qui est en appui dans la zone inférieure grâce à des pattes de maintien (8) repliées sur une traverse de cadre de dormant (2a) et est bloqué par engagement par l'arrière de la traverse de cadre de dormant (2a) dans le sens horizontal et est pourvu dans la zone supérieure d'au moins un dispositif d'arrêt (9) qui engage par l'arrière une traverse de cadre de dormant (2a) pour la fixation horizontale du cadre additionnel (5) et qui est réalisé de manière élastique pour permettre la suspension dans la zone de jonction (7), **caractérisée en ce que** le dispositif d'arrêt (9) se compose d'une pièce pouvant être déviée élastiquement autour d'un axe s'étendant perpendiculairement au plan du cadre additionnel (5).

2. Fenêtre ou porte selon la revendication 1, **caractérisée en ce que** la pièce façonnée peut être déviée contre l'action d'un ressort de traction ou de compression.

3. Fenêtre ou porte selon la revendication 1, **caractérisée en ce que** la pièce façonnée peut être déviée contre la force d'un ressort spiral s'enroulant autour de l'axe.

4. Fenêtre ou porte selon la revendication 2 ou 3, **caractérisée en ce que** le ressort de traction ou de compression ou le ressort spiral est recouvert par la pièce du dispositif d'arrêt.

5. Fenêtre ou porte selon la revendication 1, **caractérisée en ce que** la pièce du dispositif d'arrêt se compose d'un étrier fabriqué en un matériau à élasticité de ressort et reposant sur le cadre additionnel (5), lequel est fixé sur l'une de ses extrémités sans possibilité de rotation sur le cadre additionnel (5) et est pourvu sur son autre extrémité dotée d'un coude (9c) s'étendant en direction du cadre de dormant (2), d'une section (9d) engageant par l'arrière la traverse de cadre de dormant (2a).

6. Fenêtre ou porte selon la revendication 5, **caractérisée en ce que** la section (9d) engageant par l'arrière la traverse de cadre de dormant (2a) est réalisée en forme d'arc.

7. Fenêtre ou porte selon la revendication 5 ou 6, **caractérisée en ce que** l'extrémité fixée sur le cadre additionnel (5) de l'étrier est réalisée sous la forme d'une boucle (9a) qui est traversée par une vis de fixation (10).

8. Fenêtre ou porte selon la revendication 7, **caractérisée en ce que** l'extrémité libre de la zone (9a) repliée en forme de boucle présente un tenon (9b) dépassant en direction du cadre additionnel (5) et s'engageant dans un perçage du cadre additionnel (5).

9. Fenêtre ou porte selon l'une quelconque des revendications 5 à 8, **caractérisée en ce que** le dispositif d'arrêt (9) réalisé comme une pièce façonnée de type étrier est fabriqué en un fil d'acier à ressort.

10. Fenêtre ou porte selon la revendication 9, **caractérisée en ce que** le dispositif d'arrêt (9) est fabriqué en un fil d'acier spécial.
